# EUROPÄISCHE PATENTSCHRIFT

(11) **EP 0 265 883 B1**
(45) Veröffentlichungstag und Bekanntmachung des Hinweises auf die Patenterteilung: **10.03.1993**
(21) Anmeldenummer: 87115657.6
(22) Anmeldetag: 26.10.1987
(51) Int. Cl.: H01H 19/06, H01H 25/06

(54) **Drehschalter**
Rotary switch
Commutateur rotatif

(30) Priorität: 28.10.1986 DE 3636575
(43) Veröffentlichungstag der Anmeldung: 04.05.1988
(73) Patentinhaber: Alcatel SEL Aktiengesellschaft, D-70435 Stuttgart (DE); ALCATEL N.V., NL-1077 XX Amsterdam (NL)
(72) Erfinder: Schwab, Günter, D-7530 Pforzheim (DE); Reiber, Helmut, D-7531 Neulingen (DE); Stapelfeldt, Rolf, D-7537 Remchingen 2 (DE)
(74) Vertreter: Hösch, Günther, Dipl.-Ing.

(56) Entgegenhaltungen:
- CH-A- 422 945
- FR-A- 1 568 978
- GB-A- 2 172 112
- US-A- 3 437 766
- US-A- 4 439 654

## Beschreibung

Die vorliegende Erfindung bezieht sich auf einen Drehschalter gemäß dem Oberbegriff des Anspruchs 1.

Derartige Drehschalter sind als sogenannte Knopf-Drehschalter bekannt. Der Aufbau ist denen ähnlich wie er in der DE-B-26 59 084 oder der DE-A-23 56 500 beschrieben ist. Dort liegt jedoch der Betätigungsknopf auf dem im Durchmesser größeren Stator auf, wogegen bei den Knopf-Drehschaltern dieser den im Durchmesser etwas kleineren Stator auch an den Seitenkanten noch übergreift.

Weiterhin ist aus der US-A-4 439 654 eine wasserdichte, drehbare Steuerknopfanordnung bekannt, die derart verwendbar ist, daß ein Drehschalter gebildet werden kann. Hierzu ist die Steuerknopfanordnung, deren außen befindliche Stirnseite mit einer Drucktastenanordnung versehen ist, als einheitliches Bauelement selbst drehbar in einer Lageröffnung der Frontplatte gehaltert. Die innere Stirnseite derselben ist mit einer Klauenkupplung versehen, über die eine Drehachse eines Potentiometers mit integriertem Endschalter betätigbar ist. Hier müssen also bei der Endmontage die Lagerbohrung der Frontplatte und die Zuordnung des Potentiometers genau aufeinander abgestimmt sein. Die wasserdichte Druchführung der Steuerknopfanordnung durch die Lagerbohrung der Frontplatte ist dadurch erreicht, daß ein als Lagerschaft ausgebildeter Abschnitt der Steuerknopfanordnung mit einer umlaufenden Nut versehen ist, in die ein Dichtring eingesetzt ist. Aus diesem Grund, aber auch zur Erzielung einer guten Lagerung, muß sich das Lager über eine bestimmte Mindestlänge erstrecken, d.h. daß entweder die Frontplatte aus einem entsprechend dicken Material bestehen muß oder daß eine gesonderte Lagerstelle eingesetzt oder z.B. durch Ziehen oder Prägen gebildet werden muß.

Mit der vorliegenden Erfindung soll ein sogenannter Knopf-Drehschalter so ausgebildet werden, daß er wasserdicht, insbesondere druckwasserdicht ist.

Diese Aufgabe wird durch die im Kennzeichen des Anspruchs 1 angegebenen Merkmale gelöst.

Hierdurch wird nicht nur eine wasserdichte Ausführung des Schalters selbst erreicht, sondern auch das Eindringen von Wasser zwischen Schalter und Einbauplatte vermieden, so daß kein Wasser in ein Gerät über den Schalter bzw. die Schalteranordnung eindringen kann.

Weitere vorteilhafte Einzelheiten der Erfindung sind in den Unteransprüchen angegeben und nachfolgend anhand der in den Zeichnungen veranschaulichten Ausführungsbeispiele beschrieben. Es zeigen:
- Fig. 1: die eine Hälfte eines Drehschalters von der Seite im Schnitt,
- Fig. 2: den zugehörigen Stator in perspektivischer Ansicht,
- Fig. 3: ein anderes Ausführungsbeispiel mit einer Betätigungsknopfhalterung,
- Fig. 4: einen Ausschnitt einer Variante der Betätigungsknopfhalterung,
- Fig. 5: einen Schalter mit einem anderen Rastwerk von der Seite im Schnitt, die
- Fig. 6 bis 8: ein Ausführungsmöglichkeit der Rotarrastung die
- Fig. 9 bis 11: ein Ausführungsbeispiel mit winem als Kodierer ausgebildeten Halterand,
- Fig. 12: eine Ausführungsform der Betätigungsknopfbefestigung und
- Fig. 13: einen kombinierten Dreh-Zugschalter.

Mit 1 ist ein Drehschalter bezeichnet, der aus einem Stator 4 und einem diesen topfförmig übergreifenden Rotor 5 besteht. Der Stator 4 besitzt einen scheibenförmigen Auflageabschnitt 7, im weiteren Auflageflansch 7 genannt, und einen Schaft 3. Letzterer ist zweckmäßig als Schraubansatz ausgebildet, der in eine Frontplatte 2 (z.B. eines druckwasserdichten Gerätes) einsetzbar und an dieser mittels einer Mutter 6 anschraubbar ist. Dabei liegt die Unterseite 8 auf der Oberseite 9 der frontplatte auf. Der Rotor 5 ist zugleich als Betätigungsknopf ausgebildet.

Auf der Unterseite 8 des Auflageflansches 7 ist eine Ringnut 10 angebracht, in die ein elastischer Dichtungsring 11 eingelegt ist, der über die Unterseite 8 übersteht und beim Anziehen der Mutter 6 zwischen Stator 4 und Frontplatte 2 einen wasserdichten, insbesondere druckwasserdichten Abschluß bewirkt.

In der Umfangswandung 12 des Auflageflansches 7 ist eine umlaufende Nut 13 vorgesehen, in der ebenfalls ein elastischer Dichtungsring 14 eingesetzt ist. Letzterer steht über die Umfangswandung 12 vor. Die Innenwand 15 der den Auflageflansch 7 übergreifenden Seitenwand 16 des Rotors 5 ist so gering von der Umfangswandung 12 des Auflageflansches 7 entfernt, daß sie gegen den Dichtungsring 14 drückt und so ein druckwasserdichter Abschluß zwischen der Innenwand 15 und der Umfangswandung 12 erreicht wird. Dabei gleitet die Innenwand 15 beim Drehen des Rotors 5 auf dem Dichtring 14. Zweckmäßig ist zwischen Innenwand 15 und Dichtring 14 ein Schmiermittel vorgesehen. Durch die beiden Dichtungsringe 11 und 14 wird ein vollkommen dichter Schalter und eine Abdichtung vom Schalter zum Inneren eines Gerätes erreicht.

Zur Erhöhung der Festigkeit kann der Schaft 3 und auch der Auflageflansch 7 aus Metall bestehen. Der Schaft 3 besitzt dann eine Bohrung 18, in die ein pilzförmiger Kontaktträger 19 aus Isoliermaterial mit seinem Achsansatz 20 eingesetzt ist. Die Befestigung erfolgt durch Verschraubung, Verklebung, Einpressen oder Aufschrumpfen des Stators 4 auf den Achsansatz 20 derart, daß eine druckwasserdichte Verbindung entsteht.

Im Stator 4 ist eine Querbohrung 21 (Fig. 1) oder eine Nut 22 (Fig. 2) vorgesehen, die bei zweiteiliger Ausführung entweder im Auflageflansch 7 oder im isolierenden Kontaktträger 19 angebracht ist und in der eine Druckfeder 23 und eine Rastkugel 24 geführt ist. Letztere rastet in an sich bekannter Weise mit einem Rastkranz 25 auf der Innenwand 15 der Seitenwand 16 des Rotors 5. Die Querbohrung 21 oder Nut 22 kann auch im Rotor 5 vorgesehen sein und die Rastkugel 24 kann dann gegen die Stirnwand 57 eines Statorteils 58 drücken, der einen Rastkranz 25 trägt (vgl. Fig. 5).

Bei aus Isolierstoff bestehendem Stator 4 oder Verwendung eines isolierenden Kontaktträgers 19 sind in den Schaft 3 bzw. den Achsansatz 20 Festkontaktanschlüsse 26 eingeformt, die mit an der Oberfläche 27 zugänglichen Festkontakten 28 verbunden sind oder die Festkontaktanschlüsse 26 und die Festkontakte 28 sind als abgewinkelte Einheit eingeformt.

Die beweglichen Kontakte 29 sind an der Innenseite 30 des Rotordeckels 31 angebracht und können z.B. einen Mittenkontakt 28.1 und einen Außenkontakt 28.2 verbinden.

Die Befestigung des Rotors 5 erfolgt gemäß Fig. 3 dadurch, daß an den unteren Rand 32 der Seitenwand 16 ein Ring 33 mit einem nach innen reichenden, auf dem Auflageflansch 7 gleitenden Ringflansch 34 angeklebt ist. Der Ringflansch 34 greift zweckmäßig in eine ringförmige Aussparung 35 des Auflageflansches 7 ein. Anstelle eines angeklebten Ringes 33 kann auch ein überstehender Rand der Seitenwand 16 des Rotors 5 durch Warmverformung nach innen geformt sein und so der Ringflansch 34 gebildet werden.

Weiterhin kann anstelle des genannten Ringes 33 oder des überstehenden Randes gemäß Fig. 4 am Rand 36 des Rotors 5 eine Halteringscheibe 37 angebracht und beispielsweise durch Warmverformung überstehender Randteile 59 befestigt sein. Vorteilhaft kann die Halteringscheibe 37 als Kodierscheibe ausgebildet sein, indem sie mit wenigstens einem Anschlag versehen ist, der mit wenigstens einem Gegenanschlag des Auflageflansches 7 in Wirkverbindung kommen kann.

Gemäß einer in den Fig. 6 bis 8 dargestellten vorteilhaften Ausgestaltung der Erfindung kann anstelle der Verwendung einer Rastkugel 24 am Kontaktträger 19 oder am Rotor 5 ein Rastnocken 38 mittels wenigstens eines federnden, vorteilhaft als Federschenkel ausgebildeten Zwischengliedes 39 angeformt sein.

In den Fig. 9 bis 11 ist ein Schalter beschrieben, bei dem die Halteringscheibe 37 als Kodierscheibe ausgebildet ist und der Rotor 5 um einen geringen Hub vom Stator 4 hochziehbar ist. Beim Hochziehen kann eine Ausrastung eines Anschlages 40 des Rotors 5 von einem Ansatz 41 des Stators 4 erfolgen, so daß der Rotor 5 noch weiter gedreht werden kann, wenn nach Hochheben des Rotors 5 der Anschlag überwunden ist. Der Anschlag 40 kann auch an der Halteringscheibe 37 vorgesehen sein. Der Stator 4 besitzt dann in dessen Bereich einen Ansatz 41.1.

Die Befestigung des Rotors 5 kann auch gemäß Fig. 12 mittels einer an ihm angeformten Achse 42 erfolgen, die von einer Seite aus durch eine Bohrung 43 des Kontaktträgers 19 hindurchgesteckt und auf der anderen Seite verschraubt ist. Auf diese Weise kann auch ein Zug-Drehschalter in druckwasserdichter Ausführung erstellt werden, wie in Fig. 13 dargestellt. Die Bohrung 43 im Kontaktträger 19 besitzt hier noch eine Erweiterung 44 zum Einsetzen einer Druckfeder 45, die zwischen dem Statoranschlag 46 und einer Unterlegscheibe 47 eingespannt ist. Letztere ist durch eine in die Achse 42 von unten einschraubbare Schraube 48 gehalten.

Mit dem Rotor 5 ist, gegebenenfalls unter Zwischenlage einer Federscheibe oder Gleitscheibe 49, ein Rotorkopf 50 mittels Formschluß für Drehbewegungen und Gleitsitz für axiale Bewegungen (Zug) des Rotors 5 verbunden. Beim Hochziehen des Rotors 5 um den Hub 54 kann beispielsweise ein die Drehbewegung des Rotors 5 begrenzender Ansatz 41 (vgl. Fig. 10 und 11) des Stators 4 überwunden werden, so daß der Rotor 5 noch weiter gedreht werden kann. Beim Hochziehen des Rotors 5 wird der Rotorkopf 50 durch die am Stator 4 vorgesehenen z.B. umgeformten Segmente 52 gehalten. Im Rotorkopf 50 befinden sich die mittels einer Feder an die Festkontakte 28 angedrückten, als Schaltwippe ausgebildeten beweglichen Kontakte 29. Der Kontaktträger 19 ist über eine Rastnase 51 zum Stator 4 lageorientiert und mit seinem Achsansatz 20 im Bereich der Bohrung 18 und/oder im Bereich der Auflagefläche 53 vorzugsweise durch Klebung oder Pressung wasserdicht befestigt. Zur Erzielung eines möglichst geringen Überstandsmaßes 56 zur Innenkante der Frontplatte 2 kann der für die Befestigung des Schalters notwendige Gewindeüberdeckungsbereich 55 der Mutter 6 zum Großteil innerhalb der Dicke der Frontplatte 2 untergebracht werden.

Bei einem um den Hub 54 abziehbaren Rotor 5 ist der Rand 36 seiner Seitenwand 16 so weit nach unten gezogen, daß er auch in abgezogener Stellung noch den Dichtring 14 überdeckt.

## Patentansprüche

1. Drehschalter mit einem Stator (4), der einen in eine gedruckte Schaltungsplatine oder Frontplatte (2) einsetzbaren, zumindest zum Teil aus Isolierstoff bestehenden Schaft (20) aufweist, welcher auf der Unterseite Festkontaktanschlüsse (26) für im Isolierstoff des Schaftes (20) verlaufende Leiter von Festkontakten (28) besitzt, sowie mit einem Rotor (5), der als topfförmiger Betätigungsknopf ausgebildet ist, welcher den Stator (4) von außen übergreift und der am Stator (4) drehbar gehaltert ist,
**gekennzeichnet durch** folgende Merkmale:
- der Stator (4) besitzt
- einen scheibenförmigen Kontaktträger (19) aus Isolierstoff;
- einen Auflageabschnitt (7) in Form eines Auflageflansches, dessen Querschnitt größer ist als derjenige des Schaftes (20; 3);
- der Auflageabschnitt (7) ist
- auf der beim Einbau der Oberfläche (9) der Schaltungsplatine oder Frontplatte (2) zugewandten Unterseite (8) mit einer Ringnut (10) und
- auf der Umfangswandung (12) mit einer umlaufenden Nut (13)
versehen, in die je ein Dichtring (11 bzw. 14) eingesetzt ist;
- die Rotorwandung (16) ist derart gestaltet, daß sie die umlaufende Nut (13) überdeckt und am eingelegten Dichtring (14) dichtend und gleitfähig anliegt;
- zwischen dem scheibenförmigen Kontaktträger (19) und dem Rotor (5) ist wenigstens ein beweglicher Kontakt (29) vorgesehen, der bzw. die über den Rotor (5) betätigbar ist bzw. sind.

2. Drehschalter nach Anspruch 1, dadurch gekennzeichnet, daß der Stator (4) aus einem Achsansatz (20) mit einem scheibenförmigen Kontaktträger (19) aus Isolierstoff und einem den Auflageabschnitt (7), die Ringnut (10), die umlaufende Nut (13) sowie zumindest den Endbereich des Achsansatzes (20) übergreifenden Schaft (3) aus Metall besteht und der Achsansatz (20) mit dem Schaft (3) wasserdicht verbunden ist.

3. Drehschalter nach Anspruch 2, dadurch gekennzeichnet, daß der Schaft (3) auf den Achsansatz (20) aufgeschrumpft ist.

4. Drehschalter nach Anspruch 2, dadurch gekennzeichnet, daß der Schaft (3) auf den Achsansatz (20) aufgepreßt ist.

5. Drehschalter nach Anspruch 2, dadurch gekennzeichnet, daß der Schaft (3) auf den Achsansatz (20) aufgeklebt ist.

6. Drehschalter nach einem der Ansprüche 1 bis 5, dadurch gekennzeichnet, daß im Rotor (5) oder im Rotorkopf (50) oder im Stator (4) zumindest eine Nut (22) oder Querbohrung (21) vorgesehen ist, in der eine Rastkugel (24) unter Vorspannung einer Druckfeder (23) gehaltert und gegen die als Rastkranz (25) ausgebildete gegenüberliegende Wand (15) des Rotors (5) bzw. Innenwand (57) des Stators (4) drückbar ist.

7. Drehschalter nach einem der Ansprüche 1 bis 6, dadurch gekennzeichnet, daß die beweglichen Kontakte (29) unmittelbar an der Innenseite (30) des Deckels (31) des Rotors (5) befestigt sind.

8. Drehschalter nach einem der Ansprüche 1 bis 7, dadurch gekennzeichnet, daß der untere Rand (32) der Rotorseitenwand (16) unten, insbesondere durch Warmverformung, nach innen ragt und auf dem Auflageabschnitt (7) gleitet.

9. Drehschalter nach einem der Ansprüche 1 bis 7, dadurch gekennzeichnet, daß am Rand (36) der Rotorseitenwand (16) unten eine Halteringscheibe (37) vorgesehen ist, deren Innenringabschnitt (37.1) gleitend auf dem Auflageabschnitt (7) aufliegt.

10. Drehschalter nach Anspruh 9, dadurch gekennzeichnet, daß die Halteringscheibe (37) als Kodierscheibe ausgebildet ist.

11. Drehschalter nach einem der Ansprüche 1 bis 10, dadurch gekennzeichnet, daß am Rotor (5) oder am Kontaktträger (19) ein Rastnocken (38) über wenigstens ein federndes Zwischenglied (39) angeformt ist.

12. Drehschalter nach einem der Ansprüche 1 bis 11, dadurch gekennzeichnet, daß der Rotor (5) axial in zwei Schaltstellungen bewegbar ist.

13. Drehschalter nach Anspruch 12, dadurch gekennzeichnet, daß das Abziehen des Rotors (5) vom Stator (4) um den möglichen Hub (54) entgegen der Kraft einer Rückstellfeder (45) möglich ist.

14. Drehschalter nach Anspruch 12 oder 13, dadurch gekennzeichnet, daß er in wenigstens einer Schaltstellung derart einrastbar ist, daß er nach dem Einrasten diese Schaltstellung beibehält.

15. Drehschalter nach einem der Ansprüche 1 bis 13, dadurch gekennzeichnet, daß der Rotor (5) eine im Stator (4) drehbar und axial verschiebbar gelagerte Achse (42) aufweist, auf der ein Rotorkopf (50) axial verschiebbar jedoch unverdrehbar gelagert ist.

16. Drehschalter nach Anspruch 15, dadurch gekennzeichnet, daß der Rotorkopf (50) über verformbare Segmente (52) des Stators (4) axial fixiert ist.

17. Drehschalter nach einem der Ansprüche 1 bis 16, dadurch gekennzeichnet, daß der Kontaktträger (19) über eine Rastnase (51) zum Stator (4) lageorientiert ist.

18. Drehschalter nach einem der Ansprüche 1 bis 17, dadurch gekennzeichnet, daß der Rotor (5) entgegen der Kraft einer Rückstellfeder (45) vom Stator (4) um einen bestimmten Hub (54) axial bewegbar ist.

19. Drehschalter nach Anspruch 18, dadurch gekennzeichnet, daß in Normallage ein die Drehbewegung des Rotors (5) begrenzender Ansatz (41) des Stators (4) den Drehbereich des Rotors (5) begrenzt und in um den Hub in axialer Richtung bewegter Lage freigibt, so daß eine weitere Drehbewegung des Rotors (5) möglich ist.

20. Drehschalter nach einem der Ansprüche 1 bis 19, dadurch gekennzeichnet, daß ein zur Befestigung des Schalters notwendiger Gewindeüberdeckungsbereich (55) des Stators (4) und einer Befestigungsmutter (6) zumindest zum Teil innerhalb der Dicke der Frontplatte (2) vorgesehen ist.

21. Drehschalter nach einem der Ansprüche 1 bis 20, dadurch gekennzeichnet, daß die beweglichen Kontakte (29) entweder am Rotor (5) oder am Rotorkopf (50) oder am Kontaktträger (19) befestigt sind.

## Claims

1. A rotary switch comprising a stator (4) having a shank (20) which is insertable into a printed circuit board or front panel (2), is at least partly made of insulating material and has at its underside fixed-contact terminals (26) for conductors of fixed contacts (28), said conductors extending in the insulating material of the shank (20), and said rotary switch further comprising a rotor (5) designed as a cup-shaped knob covering the stator (4) from outside and rotatably held at the stator (4),
**characterized by** the following features:
- The stator (4) has
- a disk-shaped contact support (19) of insulating material;
- a bearing section (7) in the form of a bearing flange whose cross section is greater than that of the shank (20; 3);
- the bearing section (7) is provided with
- an annular groove (19) on the underside (8) facing the top side (9) of the printed circuit board or front panel (2) during assembly, and
- a circumferential groove (13) in the circumferential wall (12)
each of which receives a seal ring (11, 14);
- the rotor wall (16) is designed to cover the circumferential groove (13) and to sealingly and slidably rest against the inserted seal ring (14);
- at least one movable contact (29) which can be actuated via the rotor (5) is provided between the disk-shaped contact support (19) and the rotor (5).

2. A rotary switch as claimed in claim 1, characterized in that the stator (4) consists of a shaft (20) with a disk-shaped contact support (19) of insulating material and a metal shank (3) surrounding the bearing section (7), the annular groove (10), the circumferential groove (13) and at least the end portion of the shaft (20), and that the shaft (20) is in water-tight contact with the shank (3).

3. A rotary switch as claimed in claim 2, characterized in that the shank (3) is shrunk on the shaft (20).

4. A rotary switch as claimed in claim 2, characterized in that the shank (3) is press-fitted to the shaft (20).

5. A rotary switch as claimed in claim 2, characterized in that the shank (3) is secured to the shaft (20) by an adhesive.

6. A rotary switch as claimed in any one of claims 1 to 5, characterized in that in the rotor (5) or in the rotor head (50), at least one groove (22) or transverse bore (21) is provided in which an indexing ball (24) is held under the pretension of a compression spring (23) and can be pressed against the inside wall (57) of the stator (4) opposite the rotor (5), or that in the stator (4), at least one groove (22) or transverse bore (21) is provided in which an indexing ball (24) is held under the pretension of a compression spring (23) and can be pressed against the wall (15) of the rotor (5) opposite the stator (4), said walls (57, 15) being designed as ball-detent portions (25).

7. A rotary switch as claimed in any one of claims 1 to 6, characterized in that the movable contacts (29) are fastened directly to the inside (30) of the top portion (31) of the rotor (5).

8. A rotary switch as claimed in any one of claims 1 to 7, characterized in that the lower rim (32) of the rotor sidewall (16) projects inwardly, which is preferably achieved by hot working, and slides on the bearing section (7).

9. A rotay switch as claimed in any one of claims 1 to 7, characterized in that, at the lower rim (36) of the rotor sidewall (16), a retaining ring disk (37) is provided whose inside ring portion (37.1) rests slidingly on the bearing section (7).

10. A rotary switch as claimed in claim 9, characterized in that the retaining ring disk (37) is designed as a coding disk.

11. A rotary switch as claimed in any one of claims 1 to 10, characterized in that a detent cam (38) is formed on the rotor (5) or on the contact support (19) via at least one resilient intermediate portion (39).

12. A rotary switch as claimed in any one of claims 1 to 11, characterized in that the rotor (5) is axially movable to two switch positions.

13. A rotary switch as claimed in claim 12, characterized in that the rotor (5) can be lifted off the stator (4) by a predetermined distance (54) against the force exerted by a restoring spring (45).

14. A rotary switch as claimed in claim 12 or 13, characterized in that it can be locked in at least one switch position.

15. A rotary switch as claimed in any one of claims 1 to 13, characterized in that the rotor (5) has a shaft (42) which is mounted in the stator (4) in a rotatable and axially movable manner, and on which a rotor head (50) is mounted in an axially movable, but non-rotatable manner.

16. A rotary switch as claimed in any one of claims 1 to 15, characterized in that the rotor head (50) is axially fixed via deformable segments (52) of the stator (4).

17. A rotary switch as claimed in any one of claims 1 to 16, characterized in that the contact support (19) is fixed in position relative to the stator (4) via a nose (51).

18. A rotary switch as claimed in any one of claims 1 to 17, characterized in that the rotor (5) is axially movable away from the stator (4) by a given distance (54) against the force exerted by a restoring spring (45).

19. A rotary switch as claimed in claim 18, characterized in that in the normal position of the rotor (5), a shoulder (41) of the stator (4) limits the rotation range of the rotor (5), and that with the rotor (5) moved by said distance in an axial direction, further rotary motion of the rotor (5) is possible.

20. A rotary switch as claimed in any one of claims 1 to 19, characterized in that a thread-overlapping area (55) of the stator (4) and a fixing nut (6), which area is necessary to mount the switch, is provided at least partly within the thickness of the front panel (2).

21. A rotary switch as claimed in any one of claims 1 to 20, characterized in that the movable contacts (29) are fixed either to the rotor (5) or to the rotor head (50) or to the contact support (19).

## Revendications

1. Commutateur rotatif comprenant une partie fixe (4) munie d'un arbre (20) composé au moins en partie d'un matériau isolant et susceptible d'être introduit dans une carte à circuit imprimé ou plaque frontale (2), l'arbre étant muni sur sa face inférieure de bornes de raccordement de contact fixe (26), pour les conducteurs de contacts fixes (28), le matériau isolant de l'arbre (20), et qui comporte également un rotor (5) réalisé sous la forme d'un bouton de manoeuvre en forme de cloche qui recouvre la partie fixe (4) de l'extérieur, et qui est maintenue de façon rotative sur la partie fixe (4), caractérisé par les particularités suivantes:
- la partie fixe (4) comporte:
. un support de contacts (19) de forme annulaire réalisé en un matériau isolant:
. un tronçon d'appui (7) en forme de bride d'appui dont la section transversale est supérieure à la section transversale de l'arbre (20; 3);
- le tronçon d'appui (7) est muni:
. d'une rainure annulaire (10) sur la face inférieure (8) qui est tournée, après montage, vers la surface supérieure (9) de la carte à circuit imprimé ou la plaque frontale (2); et
. d'une rainure circulaire (13) sur sa paroi périphérique (12),
chaque rainure recevant un anneau étanchéité (11 et 14, respectivement);
- la paroi (16) de la partie mobile présente une forme telle qu'elle recouvre la rainure circulaire (13) et s'appuie contre la bague d'étanchéité (14) de façon étanche et glissante après la mise en place de cette bague;
- entre le support de contacts (19) en forme de disque et le rotor (5), est prévu au moins un contact mobile (29), le ou les contact(s) étant susceptible(s) d'être actionné(s) par le rotor (5).

2. Commutateur rotatif selon la revendication 1, caractérisé en ce que la partie fixe (4) est composé d'un prolongement axial (20) et d'un support de contacts (19) en un matériau isolant et en forme de disque, et d'un arbre (3) en métal qui recouvre le tronçon d'appui (7), la rainure annulaire (10), la rainure circulaire (13) ainsi qu'au moins la zone terminale du prolongement axial (20), lequel prolongement axial (20) est relié à l'arbre (3) de manière étanche à l'eau.

3. Commutateur rotatif selon la revendication 2, caractérisé en ce que l'arbre (3) est emmanché par frettage sur le prolongement axial (20).

4. Commutateur rotatif selon la revendication 2, caractérisé en ce que l'arbre (3) est emmanché par pression sur le prolongement axial (20).

5. Commutateur rotatif selon la revendication 2, caractérisé en ce que l'arbre (3) est collé sur l'extension axiale (20).

6. Commutateur rotatif selon l'une des revendications 1 à 5, caractérisé en ce que, soit sur le rotor (5), soit sur la tête (50) de rotor, soit sur la partie fixe (4), est prévue au moins une rainure (22) ou un passage transversal (21) à l'intérieur duquel une bille d'encliquetage (24) est maintenue sous la précontrainte d'un ressort de compression (23) et est susceptible d'être repoussée contre la paroi (15) du rotor (5) qui lui fait face ou, respectivement, la paroi intérieure (57) de la partie fixe (4), réalisée en forme de couronne d'encliquetage (25).

7. Commutateur rotatif selon l'une des revendications 1 à 6, caractérisé en ce que les contacts mobiles (29) sont fixés directement sur la face intérieure (30) du couvercle (31) du rotor (5).

8. Commutateur rotatif selon l'une des revendications 1 à 7, caractérisé en ce que le bord inférieur (32) de la paroi latérale (16) de la partie mobile s'étend vers le bas et, en particulier, suite à une déformation à chaud, s'étend vers l'intérieur et glisse sur la partie d'appui (7).

9. Commutateur rotatif selon l'une des revendications 1 à 7, caractérisé en ce que, sur le bord inférieur (36) de la paroi latérale (16) de la partie mobile, est prévu un disque annulaire de maintien (37) dont la section annulaire intérieure (37.1) s'appuie de façon glissante du tronçon d'appui (7).

10. Commutateur rotatif selon la revendication 9, caractérisé en ce que le disque annulaire de maintien (37) est réalisé en forme de disque de codage.

11. Commutateur rotatif selon l'une des revendications 1 à 10, caractérisé en ce qu une came d'arrêt (38) est formée, via au moins un élément intermédiaire élastique (39), sur le rotor (5) ou sur le support de contacts (19).

12. Commutateur rotatif selon l'une des revendications 1 à 11, caractérisé en ce que le rotor (5) est susceptible de se déplacer axialement selon deux positions de commutation.

13. Commutateur rotatif selon la revendication 12, caractérisé en ce que le rotor (5) est susceptible de se lever, par rapport à la partie fixe (4), à l'encontre de la force d'un ressort de rappel (45), d'une course possible (54).

14. Commutateur rotatif selon la revendication 12 ou 13, caractérisé en ce qu'il est susceptible de s'encliqueter dans au moins une position de commutation de telle manière qu'il maintienne cette position de commutation après l'encliquetage.

15. Commutateur rotatif selon l'une des revendications 1 à 13, caractérisé en ce que le rotor (5) comporte un axe (42) monté de façon rotative et susceptible de se déplacer axialement, dans la partie fixe (4) et sur lequel est montée une tête de rotor (50) susceptible de se déplacer axialement mais immobilisée en rotation.

16. Commutateur rotatif selon la revendication 15, caractérisé en ce que la tête de rotor (50) est fixée axialement au moyen de segments déformables (52) de la partie fixe (4).

17. Commutateur rotatif selon l'une des revendications 1 à 16, caractérisé en ce que le support de contacts (19) est orienté en position par rapport à la partie fixe (4) au moyen d'un taquet d'encliquetage (51).

18. Commutateur rotatif selon l'une des revendications 1 à 17, caractérisé en ce que le rotor (5) est susceptible de se déplacer axialement d'une course déterminée (54) par rapport à la partie fixe (4) à l'encontre de la force d'un ressort de rappel (45).

19. Commutateur rotatif selon la revendication 18, caractérisé en ce que, dans sa position normale, un prolongement (41) de la partie fixe (4) prévu pour limiter le mouvement rotatif du rotor (5), réalise une limitation de la zone de rotation du rotor (5) mais, après déplacement dans le sens axial de ladite course, réalise une libération de celle-ci, de manière à permettre un déplacement supplémentaire en rotation du rotor (5).

20. Commutateur rotatif selon l'une des revendications 1 à 19, caractérisé en ce qu'une zone (55) de recouvrement de filet de la partie fixe (4) et d'un écrou de fixation (6), nécessaire pour assurer la fixation du commutateur, est prévue au moins en partie à l'intérieur de l'épaisseur de la plaque frontale (2).

21. Commutateur rotatif selon l'une des revendications 1 à 20, caractérisé en ce que les contacts mobiles (29) sont fixés soit sur le rotor (5), soit sur la tête de rotor (50), soit sur le support de contacts (19).
